# EUROPÄISCHE PATENTSCHRIFT

(11) **EP 0 472 930 B1**
(45) Veröffentlichungstag und Bekanntmachung des Hinweises auf die Patenterteilung: **16.10.1996**
(21) Anmeldenummer: 91112707.4
(22) Anmeldetag: 29.07.1991
(51) Int. Cl.: B07B 7/083

(54) **Vorzugsweise vertikaler Windsichter**
Pneumatic classifier, preferably a vertical one
Trieur pneumatique de préférence vertical

(30) Priorität: 01.08.1990 DE 4024440; 09.08.1990 DE 4025247
(43) Veröffentlichungstag der Anmeldung: 04.03.1992
(73) Patentinhaber: Nied, Roland, Dr.-Ing., D-86486 Bonstetten (DE)
(72) Erfinder: Nied, Roland, Dr.-Ing., D-86486 Bonstetten (DE)
(74) Vertreter: Walter, Helmut, Dipl.-Ing.

(56) Entgegenhaltungen:
- EP-A- 0 159 766
- EP-A- 0 195 240
- EP-A- 0 369 399
- DE-A- 1 507 706
- DE-A- 3 638 915
- DE-A- 3 814 458
- GB-A- 1 075 005
- US-A- 2 968 401
- US-A- 3 237 766

## Beschreibung

Die vorliegende Erfindung bezieht sich auf einen vorzugsweise vertikalen Windsichter mit den Merkmalen des ersten Teiles des unabhängigen Anspruchs 1, der demzufolge ein entgegen der Fliehkraft radial von außen nach innen von der feingutbeladenen Sichtluft angeströmtes rotierendes Sichterrad aufweist, aus dem diese Sichtluft axial abströmt, um durch ein Austrittsrohr einer Weiterverwertung, z.B. in einem Filter oder dergleichen, zugeführt zu werden, wobei das Sichtrad eine Deckscheibe sowie an deren Außenumfang angeordnete Schaufeln aufweist und zwischen dem Sichtradauslaß und dem Austrittsrohr ein Mittel zum Abbau der Umfangskomponenten der Strömung vorgesehen ist.

Solche Windsichter sind bekannt (z.B. US-A-2,968,401). Bei ihnen ist das Mittel zum Abbau der Umfangskomponenten der Strömung ein Spiralgehäuse.

Ein genereller Aspekt der vorliegenden Erfindung ist es, einen solchen Windsichter so auszubilden, daß die Strömungsverhältnisse verbessert werden, um Energie einsparen zu können, um die Wirksamkeit bezüglich der Trennleistung zu verbessern und um eine kompakte Bauweise zu ermöglichen.

Es ist ein besonderer Aspekt der vorliegenden Erfindung, einen Windsichter in der Weise auszubilden, daß die Führung des mittels des Sichtrads vom Produktstrom abgezweigten Feingutstroms bis zum Feingutaustritt aus dem Sichtergehäuse müglichst verschleißarm erfolgt. Es ist ein weiterer Aspekt der vorliegenden Erfindung, unvermeidbare Verschleißerscheinungen bei Wartungsarbeiten am Sichter bequem feststellen zu können und sie beheben zu können. Der Windsichter soll also insoweit verschleißarm und wartungs- bzw. reparaturfreundlich sein.

Es ist ein weiterer Aspekt der vorliegenden Erfindung, für eine vergleichmäßigung der Strömung zwischen zwei Deckscheiben des Sichtrades in den Strömungskanälen zu sorgen, die von den beiden Deckscheiben und den Schaufeln begrenzt werden. Im Rahmen dieses Aspekts soll die Strömungsgeschwindigkeit zur Berücksichtigung besonderer Betriebsbedingungen gegenüber den Werten verändert werden können, die sich dann zwangsläufig einstellen, wenn die beiden Deckscheiben oder zumindest deren einander zugekehrten Seiten bzw. Flächen parallel zueinander verlaufen, wie es bei bekannten Windsichtern der Fall ist.

Es ist schließlich ein Aspekt der vorliegenden Erfindung, einen Windsichter im Bereich seines Sichtrades so auszubilden, daß Verluste infolge Relativbewegungen zwischen bewegten Teilen und feststehenden Bauteilen deutlich verringert werden.

In jedem Fall soll eine kompakte Sichterbauweise ermöglicht werden.

Bei einem Windsichter nach der EP-A-0 369 399 ist der Austrittsstutzen mit der einen Deckscheibe des Sichtrades fest verbunden und sein ansaugseitiges Gaseintrittsende ragt in den Sichtradbereich zwischen den Deckscheiben und innerhalb des Schaufelkranzes hinein. Am abströmseitigen Ende ist der Austrittsstutzen und mit ihm das Sichtrad in einem Axial- und Radiallager im Sichtergehäuse aufgehängt und der Antrieb des Sichterrades ist mit diesem über den Austrittsstutzen kraft- und formschlüssig verbunden. In einem Bereich, der dem ansaugseitigen Ende des Austrittsstutzens näher als dem anderen Ende ist, erfährt der Austrittsstutzen eine Querschnittserweiterung, wobei der Übergang zwischen den beiden Abschnitten des Austrittstutzens gut ausgerundet ist, um Wirbelbildung zu vermeiden. Zweck der Ausbildung des Austrittsstutzens als Tauchrohr ist es, eine kompakte Sichterbauweise mit optimierten Strömungsverhältnissen zu ermöglichen und der Vorteil der Tauchrohrerweiterung ist ein Abbau der Empfangsgeschwindigkeit der Drallströmung bereits im Tauchrohr, wobei der Übergang vom engeren zum weiteren Abschnitt des Tauchrohrs bzw. Austrittsstutzens möglichst wirbelfrei erfolgen soll. Durch die US-A-3,237,766 sind verschiedene Versionen eines Sichters mit einem von außen nach innen durchströmten Sichtrad bekannt, denen die Möglichkeit der Einstellung des Verhältnisses zwischen Schleppkraft und Zentrifugalkraft in den Strömungskanälen zwischen den beiden Deckscheiben und den Schaufeln des Sichtrads gemeinsam ist. Dieses Problem ist bei zwei Versionen gelöst, denen wiederum gemeinsam ist, daß die nur noch Feingut enthaltende Abluft nach dem Verlassen des Sichtrades in ein liegendes Spiralgehäuse eintritt, aus dem sie mit einem Gebläse abgesaugt wird (Fig. 3,4 von US-A-3,237,766). Hierbei liegt die Annahme nahe, daß beim Austritt der Abluft aus einem Ring 34 und ihrem Eintritt in das Spiralgehäuse ein Querschnittssprung gegeben ist. Tatsächlich ist dies aber kein Querschnittssprung innerhalb der Strömung, weil diese im Austreten aus dem Ring 34 und dem Eintreten in das Spiralgehäuse um 90° umgelenkt wird, der Strömungsquerschnitt sich also von der lichten Weite des Rings 34 zu dem Abstand zwischen dem äußeren Rand des Rings 34 und der gegenüberliegenden Wand des Spiralgehäuses verändert und dadurch eher eine geringfügige Verringerung des Strömungsquerschnittes als eine sprunghafte Vergrößerung des Strömungsquerschnitts gegeben ist, worauf es bei der Erfindung ankommt, was sich aus der Definition der Erfindung in den Patentansprüchen und ihrer nachfolgenden Beschreibung im einzelnen ergibt.

Die Merkmale der Erfindung ergeben sich aus dem Anspruch 1, und die Erfindung ist nachfolgend anhand der Zeichnungen näher beschrieben.

In der Zeichnung zeigen:
- Fig. 1: zur Erläuterung eines Aspekts der Erfindung einen Windsichter, wie er bei der Erfindung zur Anwendung kommt, in vertikaler Anordnung und als Mittellängsschnitt, wobei das Sichtrad noch so ausgebildet ist, wie es heute in der Praxis im allgemeinen zur Anwendung kommt,
- Fig. 2: in einer Figur 1 entsprechenden Darstellung einen Windsichter in erfindungsgemäßer Bauweise, wobei jedoch das Sichtrad selbst ebenfalls noch so ausgebildet ist, wie es heute in der Praxis im allgemeinen zur Anwendung kommt, diesem Sichtrad jedoch das Auslaßrohr für das Gemisch aus Sichtluft und zumindest nahezu staubförmigen Feststoffpartikeln so zugeordnet ist, daß einem Teilaspekt der vorliegenden Erfindung Rechnung getragen ist, obwohl diese Zuordnung an sich bereits bekannt ist,
- Fig. 3: in schematischer Darstellung und als Vertikalschnitt ein Sichtrad, das für einen der Aspekte der Erfindung erfindungsgemäß ausgestaltet ist und sowohl bei einem Sichter gemäß Fig. 1 als bei einem Sichter gemäß Fig. 2 zur Anwendung kommen kann und
- Fig. 4: eine Einzelheit in größerer Darstellung.

Einer nicht dargestellten Abscheidevorrichtung ist ein ursprünglicher Rohgasstrom zugeführt worden, in dem grobe und feine Feststoffpartikel suspendiert waren. Die groben Partikel wurden aus dem ursprünglichen Rohgasstrom ausgeschieden und aus dem Abscheidergehäuse entfernt. Der verbleibende Rohgasstrom mit den in ihm verbliebenen kleineren, gewichtsärmeren Partikeln gelangt in den Windsichter gemäß Fig. 1 oder gemäß Fig. 2, wobei jedoch auch diese kleineren, gewichtsärmeren Partikel unterschiedlich sind bezüglich ihrer Größe bzw. ihres Gewichtes, also bezüglich ihrer Masse.

Der Windsichter gemäß Fig. 1 weist ein Sichtrad auf, das seinerseits eine erste, abströmseitige, bei vertikaler Anordnung des Sichters obere Deckscheibe 1 und eine dazu axial versetzte zweite, bei vertikaler Anordnung des Sichters untere Deckscheibe 2 aufweist. Zwischen den beiden Deckscheiben 1,2 befinden sich in gleichmäßigen Abständen in Umfangsrichtung Schaufeln 3. Derartige Sichträder sind an sich bekannt, so daß weitere Ausführungen zur Ausbildung der Schaufeln 3 nicht gemacht werden müssen. Sie sind am Außenumfang der abströmseitigen und zweiten Deckscheibe 1, 2 fest zwischen diesen angeordnet, indem die beiden Deckscheiben beispielsweise durch Bolzen zusammengehalten werden und zwischen sich die Schaufeln halten. Deckscheiben und Schaufeln bilden das um seine Längsachse 4 drehende Sichtrad. Diese Längsachse 4 kann grundsätzlich vertikal stehen und einen stehenden Sichter kennzeichnen oder sie kann horizontal liegen und einen liegenden Windsichter kennzeichnen. Mit der abströmseitigen Deckscheibe 1 ist der Austrittsstutzen 5 fest verbunden. Er ist als Tauchrohr mit dem Abschnitt 6 in das Innere des Sichtrades 1 bis 3 hineingeführt, um innerhalb des Sichtrades mit der abströmseitigen Deckscheibe 1 drehfest verbunden zu sein. In einem oberen Abschnitt 7 ist der Austrittsstutzen oberhalb der Deckscheibe 1 innen trichterförmig erweitert; An- und Abströmung der mit Feinstaub angereicherten von einem Abscheider kommenden Sichtluft sind durch Pfeile 8,9 gekennzeichnet.

Das Sichtrad und der dem Sichtrad zugeordnete Austrittsstutzen 5 sind in einem Gehäuse angeordnet, das aus einem topfförmigen Unterteil 10 und einem oberen Deckel 11 besteht. Die beiden Gehäuseteile 10,11 liegen in Umfangsflanschen 12,13 aufeinander und sind durch diese Umfangsflansche hindurchgesteckte Schraubverbindungen 14 lösbar miteinander verbunden. Das Gehäuseunterteil 10 weist eine seitliche Konsole 15 auf, in der der Deckel 11 mittels eines Zapfen 16 um dessen Längsachse schwenkbar gelagert ist. Zum Schwenken des Deckels 11 um die Längsachse des Zapfens 16 werden die durch die Flansche 12,13 gesteckten Schraubverbindungen 14 gelöst. Der Deckel 11 ist mit einem halsförmigen Ansatz 17 versehen, in dem der Austrittsstutzen 5 mit einem oberen, zylinderrohrförmigen Abschnitt 18 in zwei axial gegeneinander versetzten Lagern 19,20 um seine Längsachse drehbar gelagert ist.

Am oberen Ende ist der Austrittsstutzen an eine nicht gezeichnete Unterdruckquelle angeschlossen.

Das Antriebsdrehmoment für das Verdichterrad wird teilweise am oberen Ende des Austrittsstutzens 5,6 bzw. 18 eingeleitet, wozu als Beispiel außerhalb des oberen, durch einen Deckel lösbar verschlossenen Endes des halsförmigen Ansatzes 17 eine drehfest mit dem Austrittsstutzen verbundene Riemenscheibe 21 und ein auf diese einwirkender Antriebsriemen 22 dargestellt sind; teilweise wird das Antriebsdrehmoment auch über die zweite Deckscheibe 2 eingeleitet, indem außerhalb eines Ansatzes 27 des Lagergehäuseteils 10 einem Lagerbolzen 24 der Deckscheibe 2 ein Riementrieb 30,31 zugeordnet ist. Die Riementriebe 21,22 einerseits und 30,31 andererseits sind so aufeinander abgestimmt, daß die beiden Deckscheiben 2,3 mit gleichen Drehzahlen oder aber in einem gewollten anderen Drehzahlverhältnis angetrieben werden. Sind die beiden Deckscheiben 1,2 fest miteinander verbunden, so ist nur ein Synchronantrieb möglich. Werden beide Deckscheiben mit unterschiedlichen Drehzahlen angetrieben, so ist auf eine bewegliche, dichtende, aber auch abriebfeste Verbindung zwischen Deckscheiben und Schaufeln zu achten. Bei fest miteinander verbundenen Deckscheiben ist selbstverständlich auch ein üblicher Antrieb möglich, bei dem nur eine der Deckscheiben angetrieben wird, also beispielsweise nur der Antrieb 21,22 oder nur der Antrieb 30,31 vorgesehen ist.

Die zweite, bei vertikaler Anordnung des Windsichters untere Deckscheibe 2 ist mittels eines Zapfens 23 an dem Lagerbolzen 24 befestigt, der in Lagern 25,26 in dem halsförmigen Ansatz 27 des Gehäuseunterteils 10 um seine Längsachse drehbar gelagert ist.

Konzentrisch zu dem Kranz der Schaufeln 3 und außerhalb dieses Schaufelkranzes ist ein Führungsrohr 32 angeordnet und mit Stützschaufeln 33 im Gehäuseunterteil 10 derart gehalten, daß es den Schaufelkranz 3 konzentrisch umgibt.

Unterhalb der unteren, zweiten Deckscheibe 2 mündet unmittelbar über dem Gehäuseboden radial in das Gehäuseunterteil 10 ein Einlaßstutzen 34 zur Einbringung der Sichtluft. Im Bereich des Führungsrohres 32 und zwischen den Deckscheiben 1,2 mündet radial in das Gehäuseunterteil 10 ein Einlaßstutzen 35 für das Gut, das mittels einer im Einlaßstutzen 35 angeordneten Einlaßschnecke 36 in das Gehäuse gefördert wird.

Bei laufendem Sichtrad 1 bis 3 tritt die Sichtluft durch den Stutzen 34, das Gut durch den Stutzen 35 in das Gehäuseunterteil 10 ein, worauf die mit Gut angereicherte Sichtluft durch den Ringkanal 37 zwischen dem Führungsrohr 32 und der Wand des Gehäuseunterteils 10 hindurch einem Krümmer 38 im Gehäusedeckel 11 zugeführt wird, in dem eine Strömungsumkehr erfolgt. Die gutangereicherte Sichtluft gelangt nun in den Bereich innerhalb des Führungsrohres 32, um von dort aus in radialer Richtung in das Sichtrad eingesaugt zu werden, wo an den Schaufeln 3 eine Abtrennung von zu grobkörnigem Gut erfolgt, so daß in das Sichtrad feingutbeladene Sichtluft gelangt. Diese feingutbeladene Sichtluft wird im Sichtrad in eine axiale Strömungsrichtung umgelenkt und wird nunmehr durch das Tauchrohr 5 abgesaugt. In einem dem Tauchrohrabschnitt 18 nachgeschalteten Filter wird auch noch das Feingut aus der Luft ausgefiltert. Das zu grobe Gut gelangt entlang der zweiten Deckscheibe 2 in den Bereich unterhalb der zweiten Deckscheibe 2, um von dort in geeigneter Weise weiterbearbeitet zu werden. Es wird dem Sichtergehäuse an geeigneter Stelle und in geeigneter Weise entnommen, was jedoch im einzelnen nicht erläutert werden soll, weil es nicht Teil der Erfindung ist.

Nach dem Aufklappen des Gehäusedeckels 11 ist das Innere des Gehäuses 10,11 gut zugänglich und eine Reinigung und Wartung insbesondere des von der unteren Deckscheibe 2 entfernten Sichtradteiles mit der oberen Deckscheibe 1 und den Schaufeln 3 und gegebenenfalls dessen Reparatur sind gut möglich.

Auch bei dem Windsichter gemäß Fig. 2 wird der gesamte vertikale Windsichter umschlossen von einem Gehäuse, das im wesentlichen aus dem Gehäuseoberteil 40 und dem Gehäuseunterteil 41 besteht. Gehäuseoberteil 40 und Gehäuseunterteil 41 sind am oberen bzw. unteren Rand mit je einem nach außen gerichteten Umfangsflansch 42 bzw. 43 versehen. Die beiden Flansche 42,43 liegen im Einbau- bzw. Funktionszustand des Sichters aufeinander und sind durch geeignete Mittel gegeneinander fixiert. Geeignete Mittel zum Fixieren sind beispielsweise Schraubverbindungen. Als lösbare Befestigungsmittel können auch Klammern oder dgl. dienen.

An einer praktisch beliebigen Stelle des Flanschumfangs sind beide Flansche durch ein Gelenk 44 miteinander so verbunden, daß das Gehäuseoberteil 40 nach dem Lösen der Flanschverbindungsmittel gegenüber dem Gehäuseunterteil 41 nach oben in Richtung des Pfeiles 45 geschwenkt werden kann und das Gehäuseoberteil 40 von unten, das Gehäuseunterteil 41 von oben zugänglich ist. Das Gehäuseunterteil 41 seinerseits ist zweiteilig ausgebildet und es besteht im wesentlichen aus dem zylindrischen Sichtraumgehäuse 46 mit dem Flansch 43 an seinem oberen offenen Ende und dem Austragkonus 47, der sich nach unten kegelförmig verjüngt. Austragkonus 47 und Sichtraumgehäuse 46 liegen am oberen bzw. unteren Ende mit Flanschen 48,49 aufeinander und beide Flansche 48,49 von Austragkonus 47 und Sichtraumgehäuse 46 sind wie die Flansche 43,44 durch lösbare Befestigungsmittel miteinander verbunden. Das so zusammengesetzte Sichtergehäuse ist in Tragarmen 50 aufgehängt, von denen mehrere möglichst gleichmäßig beabstandet auf den Umfang des Verdichtergehäuses verteilt sind und am zylindrischen Sichtraumgehäuse 46 angreifen.

Wesentliches Teil der Gehäuseeinbauten des Windsichters ist wiederum das Sichtrad mit der oberen Deckscheibe 1, der zu dieser axial beabstandeten unteren abströmseitigen Deckscheibe 2 und den zwischen den Außenrändern der beiden Deckscheiben 1,2 angeordneten, mit diesen fest verbundene und gleichmäßig auf den Umfang des Sichtrades verteilte Schaufeln 3 zweckmäßiger Kontur. Bei diesem Windsichter wird der Antrieb des Sichtrads über die obere Deckscheibe 1 bewirkt, während die untere Deckscheibe 2 die abströmseitige Deckscheibe ist. Die Lagerung des Sichtrads umfaßt eine in zweckmäßiger Weise zwangsweise angetriebene Welle 51, die mit dem oberen Ende aus dem Sichtergehäuse herausgeführt ist und mit ihrem unteren Ende innerhalb des Sichtergehäuses in fliegender Lagerung drehfest das Sichtrad trägt. Die Herausführung der Sichtradwelle 51 aus dem Sichtergehäuse erfolgt in einem Paar bearbeiteter Platten 52,53, die das Gehäuse am oberen Ende eines nach oben kegelstumpfförmig verlaufenden Gehäuseendabschnitts 54 abschließen, die Welle führen und diesen Wellendurchtritt ohne Behinderung der Drehbewegungen der Welle abdichten. Zweckmäßigerweise kann die obere Platte 53 als Flansch drehfest der Welle 51 zugeordnet und über Drehlager 55 drehbar auf der unteren Platte 52 abgestützt sein, die ihrerseits dem Gehäuseendabschnitt 54 zugeordnet ist. Die Unterseite der abströmseitigen Deckscheibe 2 liegt in der gemeinsamen Ebene zwischen den Flanschen 43,44, so daß das Sichtrad in seiner Gesamtheit innerhalb des klappbaren Gehäuseoberteils angeordnet ist. Im Bereich des konischen Endabschnitts 54 weist das Gehäuseoberteil 40 außerdem den Produktaufgabestutzen 56 auf, der ein Rohr ist, dessen Längsachse parallel zur Drehachse des Sichtrads 1-3 und seiner Antriebswelle 51 verläuft und das möglichst weit außen angeordnet ist.

Das Sichtraumgehäuse 46 nimmt den achsgleich zum Sichtrad angeordneten rohrförmigen Austrittsstutzen 57 auf, der mit seinem oberen Ende dicht unterhalb der abströmseitigen Deckscheibe 2 des Sichtsrads liegt, ohne jedoch mit diesem verbunden zu sein. An das untere Ende des als Rohr ausgebildeten Austrittsstutzens ist eine Austrittskammer 58 achsgleich angesetzt, die ebenfalls rohrförmig ist, deren Durchmesser jedoch wesentlich größer ist als der Durchmesser des Austrittsstutzens 57, zumindest doppelt so groß ist wie der Durchmesser des Austrittsstutzens. Am Übergang zwischen Austrittsstutzen 57 und Austrittskammer 58 liegt also ein deutlicher Durchmessersprung vor. Der Austrittsstutzen ist in eine obere Deckplatte 59 der Austrittskammer 58 eingesetzt, unten ist die Austrittskammer 58 durch einen abnehmbaren Deckel 60 verschlossen. Die Baueinheit aus Austrittsstutzen 57 und Austrittskammer 58 ist in mehreren Tragarmen 61 gehalten, die sternförmig gleichmäßig auf den Umfang der Baueinheit verteilt sind, mit ihren inneren Enden im Bereich des Austrittsstutzens fest mit der Baueinheit verbunden und mit ihren äußeren Enden am Sichtergehäuse befestigt sind.

Der Austrittsstutzen 57 ist von einem kegelförmigen Ringgehäuse 62 umgeben, dessen unterer, größerer Außendurchmesser zumindest etwa dem Durchmesser der Austrittskammer und dessen oberer, kleinerer Außendurchmesser zumindest etwa dem Durchmesser des Sichtrads entspricht. An der konischen Wand des Ringgehäuses 62 enden die Tragarme 61 und sind mit dieser Wand fest verbunden, die ihrerseits wieder Teil der Baueinheit aus Austrittsstutzen 57 und Austrittskammer 58 ist.

Die Tragarme 61 und das Ringgehäuse 62 sind Teile einer Spüllufteinrichtung, wobei die Spülluft das Eindringen von Materie aus dem Innenraum des Sichtraumgehäuses 46 in den Spalt zwischen Sichtrad bzw. dessen unterer Deckscheibe 2 und Austrittsstutzen 57 verhindert. Um diese Spülluft in das Ringgehäuse 62 und von dort in den freizuhaltenden Spalt gelangen zu lassen, sind die Tragarme 61 als Rohre ausgebildet, mit ihren äußeren Endabschnitten durch die Wand des Sichtergehäuses hindurchgeführt und über ein Ansaugfilter 63 an eine Spülluftquelle angeschlossen. Das Ringgehäuse 62 ist nach oben durch eine Lochplatte 64 abgeschlossen und der Spalt selbst kann durch eine axial verstellbare Ringscheibe im Bereich zwischen Lochplatte 64 und unterer Deckscheibe 2 des Sichtrads 1,2,3 einstellbar sein.

Der Auslaß aus der Austrittskammer 58 wird von einem Rohr 65 gebildet, das von außen in das Sichtraumgehäuse 46 hineingeführt ist und in tangentialer Anordnung an die Austrittskammer 58 angeschlossen ist. Der Verkleidung der Einmündung des Feingutaustragrohrs 65 an die Austrittskammer 58 dient ein Abweiskegel 66.

Am unteren Ende des konischen Teilgehäuses 47 sind in horizontaler Anordnung die Sichtlufteintrittsspirale 67 und der Grobgutaustrag 68 dem Teilgehäuse 47 zugeordnet. Die Drehrichtung der Sichtlufteintrittsspirale 67 ist der Drehrichtung des Sichtrads entgegengerichtet. Der Grobgutaustrag 68 ist dem Teilgehäuse 47 abnehmbar zugeordnet, wobei dem unteren Ende des Teilgehäuses 47 ein Flansch 69 und dem oberen Ende des Grobgutaustrags 61 ein Flansch 70 zugeordnet und beide Flansche wiederum durch bekannte Mittel lösbar miteinander verbunden sind, wenn der Sichter betriebsbereit ist.

Die auszulegende Dispersionszone ist mit 71 bezeichnet. An der Innenkante bearbeitete (angefaste) Flansche für eine saubere Strömungsführung und eine einfache Auskleidung sind mit 72 bezeichnet.

Schließlich ist noch an die Innenwand des Austrittsstutzens 57 ein auswechselbares Schutzrohr 73 als Verschleißteil angelegt und kann ein entsprechendes auswechselbares Schutzrohr 74 an die Innenwand der Austrittskammer 58 angelegt sein.

Zu Beginn des Betriebs des Sichters im dargestellten Betriebszustand wird über die Sichtlufteintrittsspirale 67 Sichtluft in den Windsichter unter einem Druckgefälle und mit einer zweckentsprechend gewählten Eintrittsgeschwindigkeit eingeführt. Infolge der Einführung der Sichtluft mittels einer Spirale insbesondere in Verbindung mit der Konizität des Teilgehäuses 47 steigt die Sichtluft spiralförmig nach oben in den Bereich des Sichtrads 1-3. Gleichzeitig wird das "Produkt" aus Feststoffpartikeln unterschiedlicher Masse über den Produktaufgabestutzen 56 in das Sichtergehäuse eingegeben. Von diesem Produkt gelangt das Grobgut, d.h. der Partikelanteil mit größerer Masse entgegen der Sichtluft in den Bereich des Grobgutaustrags 68 und wird zur Weiterverarbeitung bereitgestellt. Das Feingut, d.h. der Partikelanteil mit geringerer Masse wird mit der Sichtluft vermischt, gelangt von außen nach innen radial durch das Sichtrad in den Austrittsstutzen 57, in die Austrittskammer 58 und schließlich über das Feingutaustrittsrohr 65 in den Feingutaustritt, sowie von dort in ein Filter, in dem Luft und Feingut voneinander getrennt werden. Gröbere Feingutbestandteile werden aus dem Sichtrad radial herausgeschleudert und dem Grobgut zugemischt, um das Gehäuse mit dem Grobgut zu verlassen oder so lange im Sichtergehäuse zu kreisen, bis es zu Feingut einer solchen Körnung geworden ist, daß es mit der Sichtluft ausgetragen wird.

Infolge der abrupten Querschnittserweiterung vom Austrittsstutzen 57 zur Austrittskammer 58 findet dort eine deutliche Verringerung der Strömungsgeschwindigkeit des Feingut-Luft-Gemisches statt. Dieses Gemisch wird also mit sehr geringer Strömungsgeschwindigkeit durch die Austrittskammer 58 in den Feingutauslaß 65 gelangen und an der Wand der Austrittskammer 58 nur in geringem Maße Abrieb erzeugen. Deswegen ist das Schutzrohr 74 auch nur eine höchst vorsorgliche Maßnahme. Die aus Gründen einer guten Trenntechnik hohe Strömungsgeschwindigkeit im Sichtrad herrscht jedoch noch im Austragstutzen 57, weshalb das Schutzrohr 73 wichtiger ist als das Schutzohr 74. Erfindungswesentlich ist der Durchmessersprung mit einer Durchmessererweiterung beim Übergang vom Austrittstutzen 57 in die Austrittskammer 58.

Im übrigen kann der Sichter durch die Unterteilung des Sichtergehäuses in der beschriebenen Weise und die Zuordnung der Sichterkomponenten zu den einzelnen Teilgehäusen wiederum gut gewartet werden und schadhaft gewordene Komponenten können mit relativ geringem Aufwand und innerhalb kurzer Wartungszeiten ausgewechselt werden.

Während in den Gesamtanordnungen gemäß Fig. 1,2 das Sichtrad mit den beiden Deckscheiben 1,2 und dem zwischen diesen angeordneten Schaufelkranz 3 noch in bereits bekannter, üblicher Form mit parallelen und parallelflächigen Deckscheiben dargestellt ist, ist in Fig. 3 das Sichtrad für den erfindungsgemäß ausgestalteten Windsichter dargestellt.

Die abströmseitige Deckscheibe 1 ist unverändert eben und in einer Ebene angeordnet, die senkrecht zur Drehachse 4 des Sichtrades und der Längsachse des Sichters verläuft, unabhängig davon ob die Dreh- und Längsachse 4 senkrecht steht oder horizontal verläuft. Sie umschließt konzentrisch den Austrittsstutzen 5. Von der abströmseitigen Deckscheibe 1 sind von dieser aus die Schaufeln 3 auf die zweite Deckscheibe 2 gerichtet. Mit beiden Deckscheiben 1,2 sind die Schaufeln 3 verbunden. Die untere Deckscheibe 2 ist nun abweichend vom Stand der Technik konisch ausgebildet und zwar vorzugsweise derart, daß der Abstand der zweiten Deckscheibe 2 von der abströmseitigen Deckscheibe 1 vom Kranz der Schaufeln 3 nach innen größer wird und zwar nochmals vorzugsweise kontinuierlich und nochmals vorzugsweise so, daß die Fläche des durchströmten Zylindermantels für jeden Radius zwischen Schaufelaustrittskanten und Austrittsstutzen 5 konstant bleibt. Die infolge des kleiner werdenden Radius bei bekannten Lösungen geringer werdende Abströmgeschwindigkeit bleibt bei dieser Lösung konstant.

Daß das Sichtrad 1 bis 3 sowohl bei der Windsichterausbildung gemäß Fig. 1 als auch bei der Windsichterausbildung gemäß Fig. 2 wie in Fig. 3 dargestellt ausgebildet sein kann, bedarf keiner besonderen Erläuterung. Es ist lediglich zu bedenken, daß im Fall des Sichters gemäß Fig. 1 das Sichtrad wie in Fig. 3 dargestellt eingebaut ist ("abströmseitige, obere Deckscheibe" ist die Scheibe 1) während bei dem Sichter gemäß Fig. 2 das Sichtrad gegenüber der Darstellung in Fig. 3 um 180° gedreht eingebaut ist (die "abströmseitige Deckscheibe" 1 ist im Einbauzustand die untere Deckscheibe).

Um zu erläutern, daß die Verbindung zwischen abströmseitiger Deckscheibe (obere Deckscheibe 1 in Fig. 1 bzw. untere Deckscheibe 2 in Fig. 2) und Austrittsstutzen 18 (Fig. 1) bzw. 20 (Fig. 2) auch bei der Sichterausbildung gemäß Fig. 2 so ausgebildet sein kann, wie bei der Sichteran-ordnung gemaß Fig. 1 dargestellt, hat man sich vorzustellen, daß Austrittsstutzen 57 und Austrittskammer 58 drehfest mit der unteren Deckscheibe 2 des Sichtrads verbunden und die Arme 61 von dem Ringgehäuse 62 so beabstandet sind, daß Drehbewegungen des Austrittsstutzens 57 und der Austrittskammer 58 zusammen mit dem Sichtrad 1-3 möglich sind, wobei ein Ringlager zentrierende Funktion haben kann. Entsprechend dem Umlauf von Austrittsstutzen 57 und Austrittskammer 58 muß die bauliche Verbindung zwischen Austrittskammer 58 und Feingutaustragrohr 65 aufgehoben sein, ohne den Strömungsmittelübertritt zu beeinträchtigen.

Um zu erläutern, daß die Ausbildung der Abströmung mit dem Querschnittssprung gemäß Fig. 2 auch bei dem Windsichter gemäß Fig. 1 vorgesehen sein kann, ist Fig. 1 eine Fig. 4 zugehörig, die diesen Bereich größer darstellt. Der Austrittsstutzen 5 mündet zunächst wie in Fig. 1 in den Rohrabschnitt 18, der jedoch noch im Bereich des Lagers 20 eine deutliche, kammerartige Querschnittserweiterung aufweist.

## Patentansprüche

1. Vorzugsweise vertikaler Windsichter mit einem entgegen der Fliehkraft radial von außen nach innen von der feingutbeladenen Sichtluft angeströmten rotierenden Sichterrad (1-3), aus dem diese Sichtluft axial abströmt, um durch ein Austrittsrohr (18,65) einer Weiterverwertung, z.B. in einem Filter oder dergleichen, zugeführt zu werden, wobei das Sichtrad eine Deckscheibe (1) sowie an deren Außenumfang angeordnete Schaufeln (3) aufweist und zwischen dem Sichtradauslaß und dem Austrittsrohr ein Mittel zum Abbau der Umfangskomponenten der Strömung vorgesehen ist, dadurch gekennzeichnet, daß das Mittel zum Abbau der Umfangskomponenten der Strömung ein zylindrisches Gehäuse (18, 58) aufweist, wobei ein Auslaßstutzen (5,6;57) mit seinem einen Ende an die auslaßseitige Deckscheibe (2) von zwei Deckscheiben (1,2) des Sichterrades herangeführt ist, und mit seinem anderen Ende konzentrisch in das zylindrische Gehäuse einmündet so, daß dieses Ende des Auslaßstutzens in der Ebene der Innenseite der dem Sichterrad zugewandten Wand des Gehäuses liegt, und ein Durchmessersprung vom Innendurchmesser des Auslaßstutzens zum Innendurchmesser des Gehäuses zu dem gewollten Abbau der Umfangskomponenten der Strömung führt, und das Austrittsrohr (18,65) unmittelbar an das zylindrische Gehäuse (18,58) herangeführt ist.

2. Windsichter nach Anspruch 1, **dadurch gekennzeichnet**, daß der Durchmesser der Austrittskammer (18;58) im Bereich der Einmündung des Austrittsstutzens (5;57) in die Austrittskammer mindestens doppelt so groß ist wie der Querschnitt des Austrittsstutzens im Bereich der Einmündung in die Austrittskammer.

3. Windsichter nach Anspruch 1 oder 2, **dadurch gekennzeichnet**, daß der rohrförmige Austrittsstutzen (57) mit einem Schutzrohr (73) ausgekleidet ist.

4. Windsichter nach einem der Ansprüche 1 bis 3, **dadurch gekennzeichnet**, daß Austrittsstutzen (57) und Austrittskammer (58) eine Baueinheit bilden, die unterhalb des Sichtrads (1-3) im Sichtergehäuse (40,41) angeordnet ist.

5. Windsichter nach Anspruch 4, **dadurch gekennzeichnet**, daß zwischen dem dem Sichtrad (1-3) zugekehrten Ende des Austrittsstutzens (57) und der dem Austrittsstutzen zugeordneten Deckscheibe (2) des Sichtsrads (1-3) ein definierter, vorzugsweise einstellbarer Spalt vorliegt, in den radial nach außen Spülluft aus dem Sichtergehäuse (40,41) eingeleitet wird.

6. Windsichter nach Anspruch 5, **dadurch gekennzeichnet**, daß die Spülluft in den Spalt aus einer den Austrittsstutzen (73) konzentrisch umgebenden Ringkammer (62) eingeführt wird.

7. Windsichter nach Anspruch 6, **dadurch gekennzeichnet**, daß die Ringkammer (62) konisch ist, der Baueinheit aus Austrittsstutzen (57) und Austrittskammer (58) zugeordnet ist und mit ihrem größeren Durchmesser zumindest etwa dem Durchmesser der Austrittskammer, mit ihrem kleineren Durchmesser zumindest etwa dem Außendurchmesser des Sichtrads (1-3) entspricht.

8. Windsichter nach Anspruch 7, **dadurch gekennzeichnet**, daß die Baueinheit aus Austrittsstutzen (57), Austrittskammer (58) und Ringkammer (62) durch einen Stern radialer Stege (61) im Sichtergehäuse (40,41) gehalten ist.

9. Windsichter nach Anspruch 8, **dadurch gekennzeichnet**, daß zumindest einer der Stege (61), vorzugsweise alle Stege des Sterns, hohl ausgebildet sind und der Zuführung der Spülluft zur Ringkammer (62) dienen.

10. Windsichter nach Anspruch 9, **dadurch gekennzeichnet**, daß die der Spülluftführung dienenden Stege (61) als Rohre mit rundem Querschnitt ausgebildet sind.

11. Windsichter nach einem der Ansprüche 1 bis 10 in vertikaler Anordnung, **gekennzeichnet** durch ein zweiteiliges Sichtergehäuse (40,41), wobei das Gehäuseoberteil (40) aufklappbar dem Gehäuseunterteil (41) zugeordnet ist.

12. Windsichter nach Anspruch 11, **dadurch gekennzeichnet**, daß Gehäuseoberteil (40) und Gehäuseunterteil (41) mit Ringflanschen (42,43) aneinanderliegen, die in einem Scharnier (44) dauerhaft, mit lösbaren Verbindungsmitteln lösbar miteinander verbunden sind.

13. Windsichter nach Anspruch 10 oder 11, **dadurch gekennzeichnet**, daß das Sichtrad (1-3) mit seiner fliegend ausgebildeten Lagerung im Gehäuseoberteil (40), der Austrittsstutzen (57) sowie die Austrittskammer (58) und gegebenenfalls die Baueinheit aus diesen beiden Teilen und der Ringkammer (62) im Gehäuseunterteil (41) angeordnet sind, und der Produktaufgabestutzen (56) parallel zur Drehachse des Sichtrads dem Gehäuseoberteil (40) zugeordnet ist.

14. Windsichter nach einem der Ansprüche 1 bis 13, **dadurch gekennzeichnet**, daß das Feingut die Austrittskammer (58) über ein tangential an die Austrittskammer (58) herangeführtes Feingutaustrittsrohr (65) verläßt, um das Sichtergehäuse in tangentialer Richtung zu verlassen.

15. Windsichter nach Anspruch 14, **dadurch gekennzeichnet**, daß das Feingutaustrittsrohr (65) im Bereich unmittelbar über dem Boden (60) der Austrittskammer (58) in diese mündet, wobei der Boden als demontierbarer Deckel ausgebildet ist.

16. Windsichter nach einem der Ansprüche 11 bis 15, **dadurch gekennzeichnet**, daß das Gehäuseunterteil (41) zweiteilig ausgebildet ist (Teile 46,47), wobei der zylindrische obere Gehäuseabschnitt (46) als das Sichtraumgehäuse und der sich kegelförmig nach unten verjüngende untere Gehäuseabschnitt (47) mittels Flanschen (48,49) unmittelbar unterhalb der Ebene lösbar miteinander verbunden sind, in der die zylindrische Austrittskammer (58) endet, wobei dem oberen Gehäuseabschnitt (46) der Feingutaustrag (65) und dem unteren Ende des unteren Gehäuseabschnitts (47) abnehmbar der Grobgutaustrag (68) sowie der Sichtlufteintritt (67) zugeordnet sind.

17. Windsichter nach Anspruch 16, **dadurch gekennzeichnet**, daß der Sichtlufteintritt (67) eine Sichtlufteintrittsspirale oberhalb des Grobgutaustrags (68) ist, deren Drehrichtung der Umlaufrichtung des Sichtrads (1-3) verläuft.

18. Windsichter nach Anspruch 16, **dadurch gekennzeichnet**, daß der Sichter mit seinem Gehäuse (40,41) an Tragarmen (50) aufgehängt ist die im Bereich des zylindrischen, oberen Abschnitts (46) des Gehäuseunterteils (41) an das Sichtergehäuse herangeführt und auf den Umfang des Sichtergehäuses verteilt sind.

19. Windsichter nach einem der Ansprüche 1-18 **gekennzeichnet** durch ein Sichtrad (1-3) bei dem die lichte Höhe zwischen abströmseitiger Deckscheibe (1 bzw. 2) und zweiter Deckscheibe (2 bzw. 1) von den Austrittskanten der Schaufeln (3) zum Austrittsstutzen (5;57) sich verändert.

20. Windsichter nach Anspruch 19, **dadurch gekennzeichnet**, daß die Veränderung eine Zunahme ist.

21. Windsichter nach Anspruch 19 oder 20, **dadurch gekennzeichnet**, daß die Zunahme stetig ist.

22. Windsichter nach Anspruch 21, **dadurch gekennzeichnet**, daß die Zunahme für jeden Radius zwischen Schaufelaustrittskanten und Austrittsstutzen (5;57) konstant bleibt.

23. Windsichter nach einem der Ansprüche 1 und 2, **dadurch gekennzeichnet**, daß der Austrittsstutzen (5,6,18) mit einem Tauchrohrabschnitt (5,6) bis in die abströmseitige Deckscheibe (1) hineingeführt und mit dieser drehfest verbunden ist.

24. Windsichter nach Anspruch 23, **dadurch gekennzeichnet**, daß der Austrittsstutzen (5,6,18) zwischen mit ihm verbundener Deckscheibe (1) und Austrittskammer (kammerartige Erweiterung (18) des Austrittsstutzens (5,6,18) gemäß Fig. 4) einen Abschnitt (5) aufweist, in dem sich der Querschnitt des Tauchrohres stetig erweitert.

## Claims

1. A preferably vertical pneumatic classifier comprising a classifier wheel (1 - 3) rotating in a stream of classifying air charged with fine material, the flow of classifier air extending radially inwards in opposition to the centrifugal force, the classifying air flowing axially out of the wheel through an outlet tube (18, 65) for further treatment, e.g. in a filter or the like, the classifier wheel having a cover plate (1) and vanes (3) on its outer periphery, and a means for breaking up the peripheral components of the flow being provided between the outlet tube and the classifier-wheel outlet, characterised in that the means for breaking up the peripheral components of the flow comprises a cylindrical casing (18, 58), one end of an outlet nozzle (5, 6; 57) extending up to the outer one (2) of two cover plates (1, 2) of the classifier wheel, whereas the other end opens concentrically into the cylindrical casing in such a manner that the last-mentioned end of the outlet nozzle lies in the same plane as the inside of the casing wall facing the classifier wheel, and a jump in diameter from the inner diameter of the outlet nozzle to the inner diameter of the casing results in the desired break-up of the peripheral components of flow, and the outlet tube (18, 65) extends directly up to the cylindrical casing (18, 58).

2. A pneumatic classifier according to claim 1, characterised in that the diameter of the outlet chamber (18, 58) near where the outlet nozzle (5, 57) opens into the outlet chamber is at least twice as great as the cross-section of the outlet nozzle near the opening into the outlet chamber.

3. A pneumatic classifier according to claim 1 or 2, characterised in that the tubular outlet nozzle (57) is sheathed in a protective tube (73).

4. A pneumatic classifier according to any of claims 1 to 3, characterised in that the outlet nozzle (57) and the outlet chamber (58) form a structural unit disposed under the classifier wheel (1 - 3) in the classifier casing (40, 41).

5. A pneumatic classifier according to claim 4, characterised in that a defined, preferably adjustable gap into which scavenging air from the classifier casing (40, 41) is introduced radially outwards is left between the end of the outlet nozzle (57) facing the classifier wheel (1 - 3) and the cover plate (2) of the classifier wheel (1 - 3) associated with the outlet nozzle.

6. A pneumatic classifier according to claim 5, characterised in that the scavenging air is introduced into the gap from an annular chamber (62) concentrically surrounding the outlet nozzle (73).

7. A pneumatic classifier according to claim 6, characterised in that the annular chamber (62) is conical and associated with the structural unit comprising the outlet nozzle (57) and the outlet chamber (58), and its larger diameter is at least approximately equal to the diameter of the outlet chamber while its smaller diameter is at least approximately equal to the outer diameter of the classifier wheel (1 - 3).

8. A pneumatic classifier according to claim 7, characterised in that the structural unit comprising the outlet nozzle (57), outlet chamber (58) and annular chamber (62) is held in the classifier casing (40, 41) by webs (61) radiating from a centre.

9. A pneumatic classifier according to claim 8, characterised in that at least one of the webs (61), preferably all the webs radiating from the centre, is or are hollow and supply scavenging air to the annular chamber (62).

10. A pneumatic classifier according to claim 9, characterised in that the webs (61) for supplying scavenging air are in the form of tubes having a round cross-section.

11. A pneumatic classifier according to any of claims 1 to 10 in a vertical arrangement, characterised by a two-part classifier casing (40, 41), the top part (40) being associated with the bottom part (41) so as to be hingeable.

12. A pneumatic classifier according to claim 11, characterised in that the top part (40) and the bottom part (41) of the casing abut one another via annular flanges (42, 43) which are permanently connected in a hinge (44) and releasably connected to one another by releasable connecting means.

13. A pneumatic classifier according to claim 10 or 11, characterised in that the classifier wheel (1 - 3) with its floating bearing in the top part (40) of the casing, the outlet nozzle (57) and the outlet chamber (58) and optionally the structural component consisting of these two parts, and the annular chamber (62) are disposed in the bottom part (41) of the casing, and the product delivery nozzle (56) is disposed parallel to the axis of rotation of the classifier wheel in association with the top part (40) of the casing.

14. A pneumatic classifier according to any of claims 1 to 13, characterised in that the fine material leaves the outlet chamber (58) via an outlet tube (65) extending tangentially to the outlet chamber (58), so as to leave the classifier casing in the tangential direction.

15. A pneumatic classifier according to claim 14, characterised in that the fine-material outlet tube (65) opens into the outlet chamber (58) in the region immediately above the bottom (60) thereof, the bottom being a dismountable cover.

16. A pneumatic classifier according to any of claims 11 to 15, characterised in that the bottom part (41) of the casing is in two parts (parts 46 and 47), the cylindrical upper casing portion (46) constituting the classifying-chamber casing and being releasably connected to the conically downwardly tapering lower casing portion (47) by flanges (48, 49) immediately below the plane in which the cylindrical outlet chamber (58) ends, the upper casing portion (46) being associated with the fine-material outlet (65) and the lower end of the lower casing portion (47) being removably associated with the coarse-material outlet (68) and the classifying-air inlet (67).

17. A pneumatic classifier according to claim 16, characterised in that the classifying-air inlet (67) is a spiral above the coarse-material outlet (68), rotating in the peripheral direction of the classifier wheel (1 - 3).

18. A pneumatic classifier according to claim 16, characterised in that the classifier casing (40, 41) is suspended from arms (50) which extend up to the classifier casing in the region of the cylindrical upper portion (46) of the bottom part (41) thereof and are distributed around the periphery of the casing.

19. A pneumatic classifier according to any of claims 1 - 18, characterised by a classifier wheel (1 - 3) wherein the internal height between the cover plate (1, 2) on the downstream side and the second cover plate (2, 1) changes from the outlet edges of the vanes (3) to the outlet nozzle (5; 57).

20. A pneumatic classifier according to claim 19, characterised in that the change is an increase.

21. A pneumatic classifier according to claim 19 or 20, characterised in that the increase is continuous.

22. A pneumatic classifier according to claim 21, characterised in that the increase remains constant for each radius between the vane outlet edges and the outlet nozzle (5; 57).

23. A pneumatic classifier according to claims 1 and 2, characterised in that the outlet nozzle (5, 6, 18) has an immersion tube portion (5, 6) which extends into the downstream cover plate (1) and is non-rotatably connected thereto.

24. A pneumatic classifier according to claim 23, characterised in that the outlet nozzle (5, 6, 18) has a portion (5) in which the cross-section of the immersion tube continuously increases, between the cover plate (1) connected to the outlet nozzle and the outlet chamber (the chamber-like widening 18) of the outlet nozzle (5, 6, 18).

## Revendications

1. Séparateur à air, de préférence vertical, comprenant une roue séparatrice rotative (1 à 3) dans laquelle l'air de séparation chargé en particules fines entre radialement de l'extérieur vers l'intérieur à l'encontre de la force centrifuge et de laquelle cet air de séparation sort axialement pour être dirigé, à travers un tube de sortie (18, 65), vers un moyen de transformation ultérieure, par exemple un filtre ou analogue, la roue séparatrice comportant un disque de recouvrement (1) ainsi que des pales (3) disposées sur la périphérie extérieure de celui-ci, et un moyen pour supprimer les composantes circonférentielles d'écoulement étant prévu entre la sortie de la roue séparatrice et le tube de sortie, caractérisé en ce que le moyen pour supprimer les composantes circonférentielles d'écoulement comprend une enceinte cylindrique (18, 58), l'une des extrémités d'un manchon de sortie (5, 6 ; 57) étant rapprochée du disque de recouvrement (2), situé côté sortie, de deux disques de recouvrement (1, 2) de la roue séparatrice, et son autre extrémité débouchant de manière concentrique dans l'enceinte cylindrique, de sorte que cette extrémité du manchon de sortie se trouve dans le plan du côté intérieur de la paroi d'enceinte tournée vers la roue séparatrice, et un décrochement diamétral entre le diamètre intérieur du manchon de sortie et le diamètre intérieur de l'enceinte pour obtenir la suppression recherchée des composantes circonférentielles d'écoulement, et le tube de sortie (18, 65) se trouvant au voisinage immédiat de l'enceinte cylindrique (18, 58).

2. Séparateur à air selon la revendication 1, caractérisé en ce que le diamètre de la chambre de sortie (18 ; 58) dans la zone de l'orifice du manchon de sortie (5 ; 57) débouchant dans la chambre de sortie est au moins deux fois plus grand que la section transversale du manchon de sortie dans la zone de l'orifice débouchant dans la chambre de sortie.

3. Séparateur à air selon la revendication 1 ou 2, caractérisé en ce que le manchon tubulaire de sortie (57) est garni d'un tube protecteur (73).

4. Séparateur à air selon l'une des revendications 1 à 3, caractérisé en ce que le manchon de sortie (57) et la chambre de sortie (58) forment une unité structurelle située au-dessous de la roue séparatrice (1 à 3) dans l'enceinte (40, 41) du séparateur.

5. Séparateur à air selon la revendication 4, caractérisé en ce qu'il existe, entre l'extrémité du manchon de sortie (57) tournée vers la roue séparatrice (1 à 3) et le disque de recouvrement (2) de la roue séparatrice (1 à 3) tourné vers le manchon de sortie, un interstice défini, de préférence réglable, dans lequel de l'air de balayage provenant de l'enceinte (40, 41) du séparateur s'écoule radialement vers l'extérieur.

6. Séparateur à air selon la revendication 5, caractérisé en ce que l'air de balayage est introduit dans l'interstice à partir d'une chambre annulaire (62) entourant le manchon de sortie (73) de manière concentrique.

7. Séparateur à air selon la revendication 6, caractérisé en ce que la chambre annulaire (62) est conique, est associée à l'unité structurelle composée du manchon de sortie (57) et de la chambre de sortie (58), son plus grand diamètre correspond au moins sensiblement au diamètre de la chambre de sortie et son plus petit diamètre correspond au moins sensiblement au diamètre extérieur de la roue séparatrice (1 à 3).

8. Séparateur à air selon la revendication 7, caractérisé en ce que l'unité structurelle composée du manchon de sortie (57), de la chambre de sortie (58) et de la chambre annulaire (62) est fixée à l'enceinte du séparateur (40, 41) par une étoile de membrures radiales (61).

9. Séparateur à air selon la revendication 8, caractérisé en ce qu'au moins l'une des membrures (61), de préférence toutes les membrures de l'étoile sont creuses et servent à alimenter la chambre annulaire (62) en air de balayage.

10. Séparateur à air selon la revendication 9, caractérisé en ce que les membrures (61) servant à l'alimentation en air de balayage sont conçues sous la forme de tubes à section transversale ronde.

11. Séparateur à air selon l'une des revendications 1 à 10 en position verticale, caractérisé par une enceinte de séparateur en deux parties (40, 41), la partie supérieure d'enceinte (40) étant associée à la partie inférieure d'enceinte (41) avec la possibilité d'être rabattue en position ouverte.

12. Séparateur à air selon la revendication 11, caractérisé en ce que la partie supérieure d'enceinte (40) et la partie inférieure d'enceinte (41) sont appliquées l'une contre l'autre par des collets annulaires (42, 43) qui sont reliés entre eux de manière durable en formant une charnière (44) et de manière détachable à l'aide de moyens de liaison détachables.

13. Séparateur à air selon la revendication 10 ou 11, caractérisé en ce que la roue séparatrice (1 à 3) est disposée avec son montage en porte-à-faux dans la partie supérieure d'enceinte (40), le manchon de sortie (57) ainsi que la chambre de sortie (58) et le cas échéant l'unité structurelle constituée de ces deux éléments et de la chambre annulaire (62) sont disposés dans la partie inférieure d'enceinte (41), et le manchon d'alimentation en produit (56) est associé à la partie supérieure d'enceinte (40) parallèlement à l'axe de rotation de la roue séparatrice.

14. Séparateur à air selon l'une des revendications 1 à 13, caractérisé en ce que les particules fines quittent la chambre de sortie (58) par un tube de sortie de particules fines (65) situé tangentiellement à proximité de la chambre de sortie (58), afin de quitter l'enceinte du séparateur dans la direction tangentielle.

15. Séparateur à air selon la revendication 14, caractérisé en ce que le tube de sortie de particules fines (65) débouche dans la chambre de sortie (58) dans la zone située immédiatement au-dessus du fond (60) de celle-ci, le fond étant conçu sous la forme d'un couvercle démontable.

16. Séparateur à air selon l'une des revendications 11 à 15, caractérisé en ce que la partie inférieure d'enceinte (41) est conçue en deux parties (parties 46, 47), la portion supérieure cylindrique d'enceinte (46) faisant fonction d'enceinte formant espace de séparation et la portion inférieure d'enceinte (47) rétrécie vers le bas sous forme conique étant reliées entre elles de manière détachable au moyen de collets (48, 49) juste sous le plan où se termine la chambre cylindrique de sortie (58), la sortie des particules fines (65) étant associée à la portion supérieure (46) de l'enceinte, et la sortie de particules grosses (68) étant associée de manière amovible à l'extrémité inférieure de la portion inférieure (47) de l'enceinte, à laquelle est également associée l'entrée d'air de séparation (67) .

17. Séparateur à air selon la revendication 16, caractérisé en ce que l'entrée d'air de séparation (67) est une spirale d'entrée d'air de séparation qui est située au-dessus de la sortie de particules grosses (68) et dont le sens de rotation correspond à la direction circonférentielle de la roue séparatrice (1 à 3).

18. Séparateur à air selon la revendication 16, caractérisé en ce que l'enceinte (40, 41) du séparateur est accrochée à des bras porteurs (50) qui se trouvent à proximité de l'enceinte du séparateur dans la zone de la portion cylindrique supérieure (46) de la partie inférieure (41) de l'enceinte et qui sont répartis sur la périphérie de l'enceinte du séparateur.

19. Séparateur à air selon l'une des revendications 1 à 18, caractérisé par une roue séparatrice (1 à 3), dans laquelle la hauteur libre entre le disque de recouvrement (1 ou 2) situé côté sortie et le second disque de recouvrement (2 ou 1) varie entre les arêtes de sortie des pales (3) et le manchon de sortie (5 ; 57).

20. Séparateur à air selon la revendication 19, caractérisé en ce que cette variation est une augmentation.

21. Séparateur à air selon la revendication 19 ou 20, caractérisé en ce que l'augmentation est régulière.

22. Séparateur à air selon la revendication 21, caractérisé en ce que l'augmentation reste constante pour chaque rayon compris entre les arêtes de sortie des pales et le manchon de sortie (5 ; 57).

23. Séparateur à air selon l'une des revendications 1 et 2, caractérisé en ce que le manchon de sortie (5, 6, 18) pénètre, par l'intermédiaire d'une portion (5, 6) formant tube plongeur, jusque dans le disque de recouvrement (1) situé côté sortie et est solidarisé en rotation à celui-ci.

24. Séparateur à air selon la revendication 23, caractérisé en ce que le manchon de sortie (5, 6, 18) comporte, entre le disque de recouvrement (1) qui y est relié et la chambre de sortie (élargissement formant chambre (18) du manchon de sortie (5, 6, 18) selon la figure 4), une portion (5) dans laquelle la section transversale du tube plongeur s'élargit de manière régulière.
